# DEMANDE DE BREVET EUROPEEN

(11) **EP 2 065 529 A1**
(43) Date de publication de la demande: **03.06.2009**
(21) Numéro de dépôt: 08305852.9
(22) Date de dépôt: 27.11.2008
(51) Int. Cl.: E04B 2/78

(54) **Poteau composite pour la formation de cloison et cloison comportant un tel poteau**

(30) Priorité: 30.11.2007 FR 0708407
(71) Demandeur: Mecanobloc, 91416 Dourdan (FR)
(72) Inventeur: Meyer, Olivier, 67840, Kilstett (FR); Bikard, Jean-Luc, 67000, Strasbourg (FR)
(74) Mandataire: Nuss, Pierre

(57) **Abrégé**

La présente invention a pour objet un poteau composite pour la réalisation de cloisons internes de séparation, ajourées ou pleines, vitrées ou opaques, présentant un plan médian.

Poteau (1) caractérisé en ce qu'il comprend, d'une part, un profilé métallique central (3) formant armature, à structure symétrique par rapport au plan médian (PM) de la cloison à former et définissant au moins deux sites profilés (4, 4') de montage par enclenchement élastique de chaque côté du plan médian (PM) et deux sites profilés de montage par enclenchement situés dans le plan médian (PM) et mutuellement opposés et, d'autre part, des profilés de liaison (6) présentant chacun, d'une part, au moins un premier moyen (7) de solidarisation par enclenchement apte à coopérer avec l'un au moins des sites du profilé métallique central (3) et, d'autre part, au moins un second moyen (8) de venue en prise ou d'engagement avec un élément profilé (19) structurel, décoratif et/ou fonctionnel du poteau (1) et/ou de la cloison.

## Description

La présente invention concerne le domaine de l'équipement et de l'aménagement des espaces intérieurs des bâtiments et immeubles, en particulier la partition, uniquement visuelle ou effective, de tels espaces et volumes au moyen de cloisons rapportées.

La présente invention concerne plus particulièrement un poteau composite pour la réalisation de telles cloisons et un dispositif de cloison comprenant au moins un tel poteau.

Le type de cloisons concerné par la présente invention peut présenter des parois simples ou doubles, voire aucun élément surfacique formant paroi continue (partition visuelle et non physique de l'espace intérieur).

Ces cloisons comprennent toutes au moins un rail supérieur fixé au plafond et un rail inférieur fixé au sol, ces rails recevant les extrémités de la ou des composante(s) formant les portions de cloisons.

Ces dernières peuvent être, en partie ou en totalité, discontinues ou continues, opaques, transparentes, translucides ou ajourées.

Ces cloisons intègrent également des composantes verticales ou poteaux s'étendant entre les rails supérieurs et inférieurs et destinés à assurer la liaison mécanique entre des panneaux adjacents formant des portions de cloisons continues, de manière visible ou cachée, et le cas échéant la liaison entre de tels panneaux et un mur vertical auquel la cloison peut être reliée en extrémité.

Lorsqu'ils sont visibles, ces poteaux forment des interfaces de transition visuelle entre des portions de paroi adjacentes, de même type ou différentes.

Ces poteaux, ainsi que les rails supérieurs et inférieurs, sont, de manière connue, constitués d'éléments profilés ou de plusieurs éléments profilés assemblés entre eux.

Toutefois, dans le cas de cloisons intégrant différents types de parois, voire à structure partiellement ajourée, il est actuellement nécessaire de disposer de profilés constitutifs différents pour les poteaux et les rails de fixation.

La présente invention a pour but essentiel de surmonter cet inconvénient, en fournissant notamment un poteau polyvalent, à structure simple, avec une structure de base standard et pouvant indifféremment représenter une composante de nature fonctionnelle, esthétique ou les deux pour la cloison.

L'invention vise également à simplifier et à rendre plus polyvalents les rails de fixation supérieur et inférieur, pour pouvoir réaliser des cloisons de natures différentes en utilisant les mêmes profilés de base pour ces rails aptes à coopérer avec des parois différentes.

A cet effet, l'invention a pour objet un poteau composite pour la réalisation de cloisons internes de séparation, ajourées ou pleines, vitrées ou opaques, présentant un plan médian, poteau caractérisé en ce qu'il comprend, d'une part, un profilé métallique central formant armature, à structure symétrique par rapport au plan médian de la cloison à former et définissant au moins deux sites profilés de montage par enclenchement élastique de chaque côté du plan médian et deux sites profilés de montage par enclenchement situés dans le plan médian et mutuellement opposés et, d'autre part, des profilés de liaison présentant chacun, d'une part, au moins un premier moyen de solidarisation par enclenchement apte à coopérer avec l'un au moins des sites du profilé métallique central et, d'autre part, au moins un second moyen de venue en prise ou d'engagement avec un élément profilé structurel, décoratif et/ou fonctionnel du poteau et/ou de la cloison.

L'invention concerne également un dispositif de cloison de séparation, comprenant au moins un rail de fixation supérieur, un rail de fixation inférieur et au moins une portion de paroi simple ou double, transparente, translucide ou opaque, montée entre et maintenue par lesdits rails en regard, dispositif de cloison caractérisé en ce qu'il comprend également au moins un poteau composite tel que décrit ci-dessus, s'étendant entre les rails de fixation supérieur et inférieur et formant une composante structurelle et décorative de la cloison résultante.

L'invention sera mieux comprise grâce à la description ci-après, qui se rapporte à des modes de réalisation préférés, donnés à titre d'exemples non limitatifs, et expliqués avec référence aux dessins schématiques annexés, dans lesquels :
la figure 1 est une vue en élévation latérale d'une cloison de séparation selon un premier mode de réalisation de l'invention, intégrant différents types de portions de paroi et différentes variantes de réalisation du poteau selon l'invention ;
la figure 2 est une vue en coupe selon A-A de la cloison représenté sur la figure 1 ;
les figures 3 à 5 sont des vues en coupe, à une échelle différente, de la cloison de la figure 1 respectivement selon B-B, C-C et D-D ;
la figure 6 est une vue en coupe à une échelle différente du détail 1 de la figure 1 ;
les figures 7 à 10 sont des vues à une échelle différente respectivement des détails B, C, D et E de la figure 2 ;
la figure 11 est une vue en perspective à une échelle différente du détail F de la figure 1;
la figure 12 est une vue éclatée en perspective du poteau de la figure 11 ;
la figure 13 est une vue en élévation latérale d'une cloison de séparation selon un second mode de réalisation de l'invention, intégrant également différents types de portions de paroi et différentes variantes de réalisation du poteau selon l'invention ;
la figure 14 est une vue en coupe selon A-A de la cloison représentée sur la figure 13 ;
les figures 15 et 16 sont des vues en coupe, à une échelle différente, de la cloison de la figure 1 selon B-B et C-C respectivement, la vue en coupe selon D-D de la figure 1 correspondant à l'objet de la figure 5;
les figures 17 à 19 sont des vues à une échelle différente respectivement des détails A, B et C ;
la figure 20 est une vue éclatée en perspective du poteau de la figure 19 ;
la figure 21 est une vue similaire à celle de la figure 19 d'une variante de réalisation du poteau de cette figure présentant un aspect extérieur différent ;
les figures 22A et 22B sont des vues en coupe à une échelle différente d'un rail de fixation supérieur tel qu'apparaissant sur la figure 15, pendant (figure 22A) et après (figure 22B) le montage d'un profilé complémentaire formant capot encliquetable ;
la figure 23 est une vue en coupe d'une connexion angulaire de deux portions de paroi simple d'une cloison selon l'invention ;
la figure 24 est une vue en coupe d'un noeud de connexion de trois portions de paroi simple d'une cloison selon l'invention, intégrant un poteau selon l'invention ;
la figure 25 est une vue en coupe d'une connexion angulaire de deux portions de paroi double d'une cloison selon l'invention ;
les figures 26 et 27 sont des vues en coupe d'un noeud de connexion de trois portions de paroi double d'une cloison selon l'invention, avec (figure 26) et sans (figure 27) poteau selon l'invention ;
la figure 28 est une vue en coupe d'un profilé central faisant partie d'un poteau selon l'invention ;
la figure 29 est une vue en coupe à une échelle différente d'une variante de réalisation d'un rail de fixation supérieure tel qu'apparaissant sur la figure 15, et,
la figure 30 est une vue en coupe d'un profilé complémentaire faisant partie du rail supérieur de la figure 29 et formant capot ou pareclose encliquetable.

Les figures 2, 7 à 12, 14, 17 à 21, 24, 26 et 28 montrent, dans des applications différentes et avec des fonctions différentes, un poteau composite 1 pour la réalisation de cloisons 2 internes de séparation, ajourées ou pleines, vitrées ou opaques, présentant un plan médian PM.

Conformément à l'invention, ce poteau 1 comprend, d'une part, un profilé métallique central 3 formant armature, à structure symétrique par rapport au plan médian PM de la cloison 2 à former et définissant au moins deux sites profilés 4, 4' de montage par enclenchement élastique de chaque côté du plan médian PM et deux sites profilés 5, 5' de montage par enclenchement situés dans le plan médian PM et mutuellement opposés et, d'autre part, des profilés de liaison 6, 6', 6", 6"' présentant chacun, d'une part, au moins un premier moyen 7 de solidarisation par enclenchement apte à coopérer avec l'un au moins des sites 4, 4', 5, 5' du profilé métallique central 3 et, d'autre part, au moins un second moyen 8 de venue en prise ou d'engagement avec un élément profilé 19, 19', 20, 20', 23, 43 structurel, décoratif et/ou fonctionnel du poteau 1 et/ou de la cloison 2.

Ainsi, il est possible grâce à l'invention, en mettant en oeuvre un même profilé central 3 et un nombre limité de profilés de liaison 6, 6', 6", 6"' différents, de fournir un poteau 1 pouvant être décliné selon plusieurs variantes d'aspects, de fonctions et de contexte d'application différentes, s'adaptant à des types de paroi variés, en étant apparent ou masqué.

Avantageusement, et comme cela ressort des figures 7 à 12, 14, 17 à 21 et 28, le profilé métallique central 3 présente une structure symétrique au moins par rapport au plan PM et comprend, de chaque côté dudit plan PM, au moins deux, préférentiellement deux, sites 4 de montage par enclenchement élastique de type femelle ou à configuration rentrante et au moins un, préférentiellement un, site 4' de montage par enclenchement élastique de type mâle ou à configuration saillante.

Selon une autre caractéristique constructive privilégiée, chaque site 4' mâle est en outre avantageusement situé entre les deux sites 4 femelles du même côté du plan de symétrie PM, chaque site mâle 4' et ses deux sites femelles 4 attenants comportant des portions de parois communes 15' participant simultanément à la définition de chacun desdits deux types de sites 4 et 4' et le profilé métallique central 3 présentant préférentiellement une structure symétrique par rapport à un plan P perpendiculaire au plan PM et centré par rapport aux sites mâles 4' opposés en regard (Fig. 28).

On aboutit ainsi à une configuration de montage offrant de nombreuses possibilités d'assemblage, variées et présentes dans un encombrement réduit au niveau de chaque côté du profilé central 3.

Ledit profilé 3 peut avantageusement également présenter une constitution symétrique par rapport au plan PM (déterminé par rapport au contexte de mise en oeuvre dudit profilé), comme le montrent également les figures précitées.

En accord avec un mode de réalisation préféré de l'invention, et comme le montre plus particulièrement la figure 28, le profilé central 3 est constitué de deux parties de profilé 9 et 9' identiques et symétriques par rapport au plan médian PM, présentant chacun en section une configuration générale sensiblement en forme de 3, avec une plaque ou paroi 10 de fond, continue ou en plusieurs portions, sensiblement parallèle au plan médian PM et trois ailes 11, 11', 11" s'étendant perpendiculairement à cette plaque ou paroi 10 et définissant entre elles deux sites profilés de montage 4 femelles sous forme de rainures à crantages intérieurs 12. De plus, les deux parties de profilé 9 et 9' sont reliées entre elles, au niveau de leur plaque ou paroi de fond 10, par au moins une paroi d'entretoisement 13, les deux plaques ou parois de fond 10 définissant entre elles les deux sites profilés de montage 5 et 5' situés dans le plan médian PM, également sous forme de rainures à crantages intérieurs, lesdites rainures 4, 5, 5' à crantages intérieurs 12, 12' étant aptes à coopérer avec des formations protubérantes complémentaires 14' présentes sur les paires de parois ou d'ailes 14 élastiquement déformables formant le premier moyen de solidarisation 7 de certains des profilés de liaison 6, 6", 6"' pour réaliser la solidarisation par enclenchement élastique entre les profilés 3 et 6, 6", 6"' concernés.

En vue de permettre une standardisation des premiers moyens de solidarisation 7 des profilés de liaison 6, 6', 6", 6"', voire une uniformisation de ces moyens, il peut être avantageusement prévu que les deux rainures 4 à crantages intérieurs 12 définies par les trois ailes 11, 11', 11" de chacune des parties de profilé 9, 9' à section en forme de 3 et les deux rainures 5 et 5' à crantages intérieurs 12' définies entre les deux parties de profilés 9 et 9' précitées, par leurs plaques ou parois de fond espacées 10 et ladite au moins une paroi d'entretoisement 13, présentent toutes une configuration et des dimensions internes similaires.

Afin de pouvoir fournir les deux sites de montage supplémentaires 4' mâles précités, sans compliquer davantage la configuration du profilé central 3, ce dernier peut être conformé de telle manière que l'aile médiane 11' de chacune des deux parties de profilé 9 et 9' à section en forme de 3 présente une épaisseur déterminée, éventuellement une structure à deux parois espacées, et est pourvue de crans 15 sur ses faces latérales opposées, lui conférant sensiblement en section un contour en forme de tête de flèche à bout arrondi ou plat, ces ailes médianes 11' formant ainsi un site profilé saillant de montage 4' de chaque côté du plan médian PM, qui est apte à coopérer avec des formations protubérantes complémentaires 14' présentes sur des paires de parois ou d'ailes 14 élastiquement déformables formant le premier moyen de solidarisation de certains des profilés de liaison 6', ce pour réaliser la liaison par enclenchement élastique (par écartement) entre les profilés 3 et 6' concernés.

On notera que dans cette configuration imbriquée et mutuellement chevauchante des sites 4 et 4', les crans 15 sont confondus avec deux des crans 12 des rainures 4 attenantes à l'aile 11'.

Comme cela ressort également des figures 2, 7 à 12, 14, 17 à 21, 24 et 26, et selon une caractéristique de l'invention, chaque premier moyen de solidarisation 7 des profilés de liaison 6, 6', 6", 6"' consiste en une paire d'ailes 14 espacées, sensiblement parallèles, élastiquement déformables et pourvues à proximité de leurs bords libres de formations saillantes 14' internes ou externes, destinée à coopérer avec les sites de montage 4, 4', 5, 5' du profilé métallique central 3 respectivement sous forme de rainures à crantages 4, 5, 5' ou sous forme d'aile crantée 4' en vue de l'établissement d'un assemblage par enclenchement élastique avec verrouillage par crans, et en ce que chaque second moyen 8 de venue en prise ou d'engagement consiste en au moins une aile profilée du type présentant en section une forme de harpon muni d'au moins une paire de barbes 16 opposées ou en une paire d'ailes 17 espacées, définissant entre elles une rainure 18 à crantages internes 18' et/ou pourvues de bords libres 17' repliés latéralement vers l'extérieur.

Les ailes 14 formant le premier moyen de solidarisation 7 peuvent être soit déformables vers l'intérieur avec des formations saillantes 14' externes, soit déformables vers l'extérieur avec des formations saillantes 14' internes, ce en fonction des sites 4, 4', 11' avec lesquels elles sont destinées à coopérer. De même la conformation des seconds moyens 8 dépend de la nature de l'élément 19, 19', 20, 20', 23, 43 avec lequel ils viennent en prise ou en engagement et du type de liaison à réaliser (emboîtement, accrochage, maintien latéral avec calage, ...).

De manière avantageuse, les profilés de liaison 6, 6', 6", 6"' se présentent sous la forme de segments profilés avec une longueur inférieure à celle du profilé central 3, et sont réalisés en un matériau synthétique élastiquement déformable et éventuellement avec un coefficient de friction élevé, tel que par exemple du caoutchouc.

Ces profilés de liaison peuvent en outre présenter une structure simple (profilés 6 et 6" : un seul premier moyen de solidarisation 7 et un seul second moyen de solidarisation 8), double (profilé 6" : deux premiers moyens de solidarisation 7 et deux seconds moyens de solidarisation 8) ou mixte (profilé 6' : un premier moyen 7 et deux seconds moyens 8).

En accord avec une autre caractéristique avantageuse de l'invention, ressortant des figures 7 à 9, 11, 12, 17, 19, 20, 21, 24 et 26, le poteau 1 comprend au moins un élément d'habillage 19, 19', 20, 20' de constitution massive, définissant au moins partiellement et préférentiellement en totalité l'aspect extérieur du poteau 1 concerné, en masquant le profilé central 3 et les profilés de liaison 6, 6', 6", 6"', cet ou ces élément(s) d'habillage profilé(s) 19, 19', 20, 20' pouvant être assemblé(s) de manière amovible avec le profilé central 3 par l'intermédiaire d'au moins un profilé de liaison 6, 6', en étant calé(s) en position par le profilé central 3 dans une direction perpendiculaire au plan médian PM et dans une direction perpendiculaire à la direction longitudinale DL dudit profilé central 3, située dans ledit plan médian PM.

Cette disposition permet de masquer les profilés central et de liaison, de fournir des poteaux 1 d'apparences variées, de fournir une interface visuelle entre deux panneaux 23 consécutifs en recouvrant leurs bords latéraux adjacents et d'uniformiser l'aspect esthétique des poteaux 1 dans leur différents contextes d'implantation, tout en conférant une inertie à ces poteaux.

Préférentiellement, chaque poteau 1 comprend au moins deux éléments d'habillage massifs 19, 19', 20, 20' définissant par coopération la forme et l'aspect extérieurs du poteau 1 concerné de part et d'autre du plan médian PM, ces éléments 19, 19', 20, 20' étant réalisés en un matériau reconstitué à base de fibres de bois et de liant synthétique, par exemple du type panneau de fibres à moyenne densité ou MDF, recouvert sur sa face apparente d'une couche de revêtement imitant le bois, par exemple un placage reconstitué.

Un tel habillage des poteaux 1 confère un confort visuel et un toucher agréables aux cloisons 2, ainsi qu'une touche naturelle, tout en évitant les inconvénients du bois massif.

Afin de permettre un montage stable des éléments d'habillage 19, 19', 20, 20' par simple emboîtement, sans mise en oeuvre de moyens de fixation additionnels, ces éléments d'habillage comportent au niveau de leurs faces tournées vers le profilé central 3 après assemblage avec ce dernier, des renfoncements profilés 21, 21', 21", 21"', 21"" sous forme de rainures ou de gorges, éventuellement mutuellement imbriquées pour fournir des décrochements, et/ou des nervures 22 formant des sites d'ancrage et/ou de calage pour le ou les second(s) moyen(s) 8 de venue en prise ou d'engagement de certains profilés de liaison 6, 6', pour les ailes 11, 11', 11" du profilé central 3, pour des profilés 19" formant caches complémentaires entre deux éléments d'habillage 19, 19' au niveau du plan médian PM ou pour des profilés 23" de maintien des bords latéraux de panneaux 23 de portions de paroi 24 faisant partie de la cloison 2 concernée.

Par l'intermédiaire des profilés de maintien 23', par exemple en matériau synthétique et avec une section en forme de U, les éléments d'habillage 19 et 19' participent à la liaison mécanique entre les poteaux 1 et les panneaux 23, par pincement des bords latéraux de ces derniers, le cas échéant avec constitution d'une étanchéité.

Les caches profilés 19" permettent de garantir un recouvrement total des profilés central et de liaison lorsque les poteaux 1 sont installés de manière isolée (séparation visuelle discontinue formée de poteaux 1 espacés).

Comme le montrent les différentes vues en coupe des variantes de réalisation du poteau 1, ce dernier comporte, lorsqu'il constitue un élément visible de la cloison 2 qui l'intègre, au moins deux éléments d'habillage latéraux 19, 19', 20 définissant l'aspect dudit poteau 1 de part et d'autre de la cloison 2 qui l'intègre et protubérante par rapport aux faces opposées de ladite cloison, au moins un élément d'habillage 20' supplémentaire pouvant être prévu en tant qu'entretoisement entre les deux éléments d'habillage latéraux 20, notamment en cas de cloison à double paroi transparente.

Le contour extérieur du poteau 1, conféré par les éléments d'habillage, sera préférentiellement galbé et arrondi, symétrique ou asymétrique (faces opposées du poteau 1 en forme d'onde ou de vague en section). La présente invention porte également, comme cela ressort notamment des figures 1 à 6 et 13 à 16, sur un dispositif de cloison 2.

Ce dispositif de cloison 2 comprend au moins un(e) rail ou traverse 25 de fixation supérieur(e), un(e) rail ou traverse 26 de fixation inférieur(e) et au moins une portion de paroi 24 simple ou double, transparente, translucide ou opaque, montée entre et maintenue par lesdits rails 25 et 26 en regard.

Ce dispositif de cloison 2 est caractérisé en ce qu'il comprend également au moins un poteau composite 1 tel que décrit ci-dessus, s'étendant entre les rails de fixation supérieur 25 et inférieur 26 et formant une composante structurelle et décorative de la cloison 2 résultante.

En accord avec un mode de réalisation préféré du dispositif de cloison 2, les rails de fixation inférieur et supérieur 25 et 26 sont constitués par au moins trois éléments profilés 27, 28, 30 partiellement emboîtés les uns dans les autres, le cas échéant avec verrouillage par enclenchement élastique, à savoir, d'une part, un profilé de base 27 avec une section sensiblement en forme de U et destiné à être fixé au sol ou au plafond, d'autre part, un profilé intermédiaire 28 de réglage, emboîté sur une profondeur déterminée, éventuellement fixé par une ou plusieurs cale(s) 29, dans la rainure du profilé de base 27 en U et présentant une section en forme de U ou de H et, enfin, un profilé 30 de maintien ou de support du ou des panneaux 23 de la ou des portion(s) de paroi 24, emboîtée avec enclenchement élastique entre les ailes du profilé intermédiaire 28 et comportant une rainure 31 centrale pour la réception d'un bord d'un panneau 23 formant une portion de paroi 24 simple et deux ailes latérales 31' formant chacune au moins une partie d'une rainure latérale 32 ou une surface d'appui latérale 32" ou inférieure 32' destinée à coopérer avec un bord d'un panneau 23 formant une des deux composantes d'une portion de paroi 23 double (figures 1, 3 à 6, 11, 13, 15, 16).

Le profilé de base 27 est fixé au plafond ou au sol par vissage, collage ou autre, préférentiellement avec interposition d'au moins un joint d'étanchéité par compression 27'.

La liaison entre les profilés intermédiaires 28 et de maintien ou de support 30 peut éventuellement être verrouillée par une vis 46 (figure 29), associée à une plaquette de compression.

La conformation particulière du profilé 31 de maintien ou de support lui permet de coopérer avec un panneau central 23 unique (paroi simple) ou deux panneaux espacés 23 (paroi double).

Les cales 29 peuvent comprendre une première cale inférieure rigide et une seconde cale supérieure en un matériau au moins légèrement résilient, et le cas échéant à propriété d'amortissement des chocs et/ou vibrations.

Une cale supplémentaire peut éventuellement être prévue dans les rainures 31 ou 32.

Les rails supérieur et inférieur 25 et 26 peuvent comporter en outre, dans le cas d'une portion de paroi 24 double, un quatrième profilé 33 monté par emboîtement avec enclenchement élastique dans la rainure centrale 31 du profilé de maintien ou de support 30 et faisant office de cache dans le cas de panneaux 23 transparents ou fournissant des butées longitudinales 34 dans le cas de panneaux 23 opaques.

Comme le montrent les figures 1 et 13, en relation avec les figures 4 et 16, la cloison 2 peut également comprendre des blocs porte, comprenant deux variantes de réalisation du poteau 1 et un vantail monté à pivotement latéral sur l'un des poteaux, le rail inférieur 26 étant interrompu au niveau du libre passage de ladite porte.

Dans le cas de portions de paroi double formées de deux panneaux 23 devant être maintenus en partie haute et/ou basse, notamment dans le cas de panneaux 23 transparents, il peut être prévu que chaque rainure latérale 32 de l'un au moins des rails de fixation supérieur et inférieur 25, 26, préférentiellement le rail supérieur 25, est formée par coopération d'une aile latérale 31' en forme de cornière du profilé 30 de maintien avec un profilé complémentaire 35 fermant latéralement la cornière pour constituer une structure profilée en U définissant la rainure 32, ledit profilé complémentaire 35 formant pareclose étant solidarisé de manière amovible par enclenchement élastique sur ladite aile latérale 31' et comportant le cas échéant une rainure secondaire 36 ouverte vers l'intérieur de la rainure latérale 32 considérée et conformée pour la réception d'un joint d'étanchéité, en particulier d'un joint à compression, notamment d'un joint à lèvre 37 (figures 15, 22A, 22B et 29).

Cette disposition permet une mise en place aisée des panneaux 23 tout en cachant et en maintenant leurs bords inférieur et supérieur. Pour le rail inférieur 26, l'aile 31' peut former à elle seule la rainure 32, les panneaux 23 étant d'abord introduits dans la rainure 32 du rail inférieur 26, puis pivotés contre l'aile en cornière 31' du rail supérieur 25, avant mise en place du profilé complémentaire 35.

Avantageusement, chaque profilé complémentaire 35 est constitué, d'une part, par une première partie profilée 38 contribuant à la formation d'une structure profilée en U définissant la rainure latérale 32 en coopération avec une aile latérale 31' en cornière du profilé 30 de maintien ou de support, en étant éventuellement pourvue de la rainure secondaire 36, et, d'autre part, par une seconde partie profilée 38' d'accrochage avec verrouillage amovible par enclenchement élastique, venant en prise ou en appui coopérant sur au moins deux sites 39, 39' formés sur l'aile latérale 31' en cornière, en recouvrant sensiblement cette dernière extérieurement.

Conformément à un premier mode de réalisation, chaque aile latérale 31' en cornière présente un premier site 39 d'accrochage avec appui à pivotement limité, sous la forme d'un renfoncement associé à un rebord situé au niveau du bord longitudinal libre de l'aile latérale 31' en cornière, et un second site 39' d'accrochage opposé, sous la forme d'une protubérance s'étendant à proximité du bord de l'aile latérale 31' relié au corps du profilé de maintien ou de support 30, et en ce que chaque profilé complémentaire 35 comporte une nervure saillante 40 située à l'interface entre les première et seconde parties 38 et 38' dudit profilé 35, apte à coopérer avec le premier site 39 d'une aile latérale 31', et un épaississement ou une seconde nervure 40' situé(e) au niveau du bord libre longitudinal de la seconde partie 38' du profilé 35, éventuellement précédé d'une région renfoncée 40" et apte à venir en prise avec blocage sous contrainte élastique au niveau du second site 39' de l'aile latérale 31' considérée lorsque la nervure saillante 40 est en appui coopérant avec le premier site 39 et que la seconde partie 38' recouvre extérieurement ladite aile latérale 31' en cornière en venant en appui surfacique sur la face de cette dernière pourvue du second site 39', la seconde partie 38' dudit profilé complémentaire 35 présentant en section une structure d'agrafe déformable élastiquement et ledit profilé 35 formant un capot ou une pareclose clipsable (figures 22A et 22B).

En accord avec une seconde variante de réalisation, ressortant des figures 29 et 30, il peut être prévu que chaque aile latérale 31' en cornière présente, d'une part, un premier site 39 d'appui avec contact surfacique, constitué par la surface extérieure de la partie de l'aile 31' adjacente à son bord libre, destiné à coopérer avec une première portion de la seconde partie profilée 38' d'un profilé complémentaire 35 et, d'autre part, un second site 39' d'accrochage sous la forme d'une protubérance s'étendant à proximité du bord de l'aile latérale 31' relié au corps de profilé de maintien ou de support 30, destiné à coopérer avec un épaississement ou une nervure 40' situé(e) au niveau du bord libre longitudinal de la seconde partie 38' du profilé 35, pour réaliser un verrouillage amovible du montage de ce dernier profilé 35 sur l'aile latérale 31' par venue en prise avec blocage sous contrainte élastique, lorsque le contact surfacique entre le premier site 39 et la partie concernée de l'aile l'est établi, et que la seconde partie 38' recouvre extérieurement pour l'essentiel ladite aile latérale 31' en cornière, à l'état monté dudit profilé complémentaire 35, en venant également en appui surfacique sous contrainte sur la face de cette dernière pourvue du second site 39' avec compression simultanée du joint 37 contre le panneau 23 transparent ou non à maintenir, ladite seconde partie 38' dudit profilé complémentaire 35 présentant en section une structure d'agrafe déformable élastiquement et ledit profilé complémentaire 35 formant un capot ou une pareclose clipsable (mêmes références pour les éléments similaires avec la variante des figures 22A et 22B).

Cette seconde variante permet ainsi de définir deux surfaces d'appui perpendiculaires entre l'aile 31' et le profilé 35, complété par un verrouillage par encliquetage (39', 40').

Le panneau 23 (en particulier en verre) est maintenu sous pression dans la rainure 32 par compression du joint 37 (isolation acoustique au moins) contre ledit panneau 23 qui est lui-même en appui contre l'aile 31', cette sollicitation élastique verrouillant l'accrochage de la partie 38' sur ladite aile 31' (voir figure 29).

En accord avec une caractéristique supplémentaire de l'invention, ressortant notamment des figures 9 et 17, le dispositif de cloison 2 comprend également un rail de fixation 41 d'une extrémité de la cloison à un mur 42, ledit rail de fixation vertical ou latéral 41 étant également formé par trois éléments profilés 27, 28, 43 dont au moins deux sont identiques au profilé de base 27 et au profilé intermédiaire 28 des rails de fixation supérieur et inférieur 25 et 26.

Le profilé 43 du rail latéral 41 présente avantageusement une rainure centrale 44 adaptée pour la réception latérale du profilé central 3 d'un poteau 1 d'extrémité de la cloison 2 considérée.

Cette rainure 44 pourra notamment comporter des ailes d'accrochage 45 aptes à venir en prise avec enclenchement élastique dans une des rainures 5, 5' médianes du profilé central 3, des ailes d'appui avec calage 45' pour les ailes 11 des parties de profilé 9 et 9', et des renfoncements opposés 45" sur ses bords pour un appui avec calage des ailes médianes 11' desdites parties 9 et 9'.

Bien entendu, l'invention n'est pas limitée aux modes de réalisation décrits et représentés aux dessins annexés. Des modifications restent possibles, notamment du point de vue de la constitution des divers éléments ou par substitution d'équivalents techniques, sans sortir pour autant du domaine de protection de l'invention.

## Revendications

1. Poteau composite pour la réalisation de cloisons internes de séparation, ajourées ou pleines, vitrées ou opaques, présentant un plan médian, poteau (1) **caractérisé en ce qu'**il comprend, d'une part, un profilé métallique central (3) formant armature, à structure symétrique par rapport au plan médian (PM) de la cloison (2) à former et définissant au moins deux sites profilés (4, 4') de montage par enclenchement élastique de chaque côté du plan médian (PM) et deux sites profilés (5, 5') de montage par enclenchement situés dans le plan médian (PM) et mutuellement opposés et, d'autre part, des profilés de liaison (6, 6', 6", 6"') présentant chacun, d'une part, au moins un premier moyen (7) de solidarisation par enclenchement apte à coopérer avec l'un au moins des sites (4, 4', 5, 5') du profilé métallique central (3) et, d'autre part, au moins un second moyen (8) de venue en prise ou d'engagement avec un élément profilé (19, 19', 20, 20', 23, 43) structurel, décoratif et/ou fonctionnel du poteau (1) et/ou de la cloison (2).

2. Poteau composite selon la revendication 1, **caractérisé en ce que** le profilé métallique central (3) présente une structure symétrique au moins par rapport au plan (PM) et comprend, de chaque côté dudit plan (PM), au moins deux, préférentiellement deux, sites (4) de montage par enclenchement élastique de type femelle ou à configuration rentrante et au moins un, préférentiellement un, site (4') de montage par enclenchement élastique de type mâle ou à configuration saillante.

3. Poteau composite selon la revendication 2, **caractérisé en ce que** chaque site (4') mâle est situé entre les deux sites (4) femelles du même côté du plan de symétrie (PM), chaque site mâle (4') et ses deux sites femelles (4) attenants comportant des portions de parois communes (15') participant simultanément à la définition de chacun desdits deux types de sites (4 et 4') et le profilé métallique central (3) présentant préférentiellement une structure symétrique par rapport à un plan (P) perpendiculaire au plan (PM) et centré par rapport aux sites mâles (4') opposés en regard.

4. Poteau composite selon l'une quelconque des revendications 1 à 3, **caractérisé en ce que** le profilé central (3) est constitué de deux parties de profilé (9 et 9') identiques et symétriques par rapport au plan médian (PM), présentant chacun en section une configuration générale sensiblement en forme de 3, avec une plaque ou paroi (10) de fond, continue ou en plusieurs portions, sensiblement parallèle au plan médian (PM) et trois ailes (11, 11', 11") s'étendant perpendiculairement à cette plaque ou paroi (10) et définissant entre elles deux sites profilés de montage (4) sous forme de rainures à crantages intérieurs (12) et **en ce que** les deux parties de profilé (9 et 9') sont reliées entre elles, au niveau de leur plaque ou paroi de fond (10), par au moins une paroi d'entretoisement (13), les deux plaques ou parois de fond (10) définissant entre elles les deux sites profilés de montage (5 et 5') situés dans le plan médian (PM), également sous forme de rainures à crantages intérieurs, lesdites rainures (4, 5, 5') à crantages intérieurs (12, 12') étant aptes à coopérer avec des formations protubérantes complémentaires (14') présentes sur les paires de parois ou d'ailes (14) élastiquement déformables formant le premier moyen de solidarisation (7) de certains des profilés de liaison (6, 6", 6"') pour réaliser la solidarisation par enclenchement élastique entre les profilés (3 et 6, 6", 6"') concernés.

5. Poteau composite selon la revendication 4, **caractérisé en ce que** les deux rainures (4) à crantages intérieurs (12) définies par les trois ailes (11, 11', 11") de chacune des parties de profilé (9, 9') à section en forme de 3 et les deux rainures (5 et 5') à crantages intérieurs (12') définies entre les deux parties de profilés (9 et 9') précitées, par leurs plaques ou parois de fond espacées (10) et ladite au moins une paroi d'entretoisement (13), présentent toutes une configuration et des dimensions internes similaires.

6. Poteau composite selon la revendication 4 ou 5, **caractérisé en ce que** l'aile médiane (11') de chacune des deux parties de profilé (9 et 9') à section en forme de 3 présente une épaisseur déterminée, éventuellement une structure à deux parois espacées, et est pourvue de crans (15) sur ses faces latérales opposées, lui conférant sensiblement en section un contour en forme de tête de flèche à bout arrondi ou plat, ces ailes médianes (11') formant ainsi un site profilé saillant de montage (4') de chaque côté du plan médian (PM), qui est apte à coopérer avec des formations protubérantes complémentaires (14') présentes sur des paires de parois ou d'ailes (14) élastiquement déformables formant le premier moyen de solidarisation de certains des profilés de liaison (6'), ce pour réaliser la liaison par enclenchement élastique entre les profilés (3 et 6') concernés.

7. Poteau composite selon l'une quelconque des revendications 1 à 6, **caractérisé en ce que** chaque premier moyen de solidarisation (7) des profilés de liaison (6, 6', 6", 6"') consiste en une paire d'ailes (14) espacées, sensiblement parallèles, élastiquement déformables et pourvues à proximité de leurs bords libres de formations saillantes (14') internes ou externes, destinée à coopérer avec les sites de montage (4, 4', 5, 5') du profilé métallique central (3) respectivement sous forme de rainures à crantages (4, 5, 5') ou sous forme d'aile crantée (4') en vue de l'établissement d'un assemblage par enclenchement élastique avec verrouillage par crans, et **en ce que** chaque second moyen (8) de venue en prise ou d'engagement consiste en au moins une aile profilée du type présentant en section une forme de harpon muni d'au moins une paire de barbes (16) opposées ou en une paire d'ailes (17) espacées, définissant entre elles une rainure (18) à crantages internes (18') et/ou pourvues de bords libres (17') repliés latéralement vers l'extérieur.

8. Poteau composite selon l'une quelconque des revendications 1 à 7, **caractérisé en ce que** les profilés de liaison (6, 6', 6", 6"') se présentent sous la forme de segments profilés avec une longueur inférieure à celle du profilé central (3), et sont réalisés en un matériau synthétique élastiquement déformable et éventuellement avec un coefficient de friction élevé, tel que par exemple du caoutchouc.

9. Poteau composite selon l'une quelconque des revendications 1 à 8, **caractérisé en ce qu'**il comprend au moins un élément d'habillage (19, 19', 20, 20') de constitution massive, définissant au moins partiellement et préférentiellement en totalité l'aspect extérieur du poteau (1) concerné, en masquant le profilé central (3) et les profilés de liaison (6, 6', 6", 6"'), cet ou ces élément(s) d'habillage profilé(s) (19, 19', 20, 20') pouvant être assemblé(s) de manière amovible avec le profilé central (3) par l'intermédiaire d'au moins un profilé de liaison (6, 6'), en étant calé(s) en position par le profilé central (3) dans une direction perpendiculaire au plan médian (PM) et dans une direction perpendiculaire à la direction longitudinale (DL) dudit profilé central (3), située dans ledit plan médian (PM).

10. Poteau composite selon la revendication 9, **caractérisé en ce qu'**il comprend au moins deux éléments d'habillage massifs (19, 19', 20, 20') définissant par coopération la forme et l'aspect extérieurs du poteau (1) concerné de part et d'autre du plan médian (PM), ces éléments (19, 19', 20, 20') étant réalisés en un matériau reconstitué à base de fibres de bois et de liant synthétique, par exemple du type panneau de fibres à moyenne densité ou MDF, recouvert sur sa face apparente d'une couche de revêtement imitant le bois, par exemple un placage reconstitué.

11. Poteau composite selon l'une quelconque des revendications 9 et 10, **caractérisé en ce que** les éléments d'habillage (19, 19', 20, 20') comportent au niveau de leurs faces tournées vers le profilé central (3) après assemblage avec ce dernier, des renfoncements profilés (21, 21', 21", 21"', 21"") sous forme de rainures ou de gorges, éventuellement mutuellement imbriquées pour fournir des décrochements, et/ou des nervures (22) formant des sites d'ancrage et/ou de calage pour le ou les second(s) moyen(s) (8) de venue en prise ou d'engagement de certains profilés de liaison (6, 6'), pour les ailes (11, 11', 11") du profilé central (3), pour des profilés (19") formant caches complémentaires entre deux éléments d'habillage (19, 19') au niveau du plan médian (PM) ou pour des profilés (23") de maintien des bords latéraux de panneaux (23) de portions de paroi (24) faisant partie de la cloison (2) concernée.

12. Poteau composite selon l'une quelconque des revendications 9 à 11, **caractérisé en ce qu'**il comporte au moins deux éléments d'habillage latéraux (19, 19', 20) définissant l'aspect dudit poteau (1) de part et d'autre de la cloison (2) qui l'intègre et protubérante par rapport aux faces opposées de ladite cloison, au moins un élément d'habillage (20') supplémentaire pouvant être prévu en tant qu'entretoisement entre les deux éléments d'habillage latéraux (20), notamment en cas de cloison à double paroi transparente.

13. Dispositif de cloison de séparation, comprenant au moins un(e) rail ou traverse de fixation supérieur(e), un(e) rail ou traverse de fixation inférieur(e) et au moins une portion de paroi simple ou double, transparente, translucide ou opaque, montée entre et maintenue par lesdits rails en regard, dispositif de cloison **caractérisé en ce qu'**il comprend également au moins un poteau composite (1) selon l'une des revendications 1 à 12, s'étendant entre les rails de fixation supérieur (25) et inférieur (26) et formant une composante structurelle et décorative de la cloison (2) résultante.

14. Dispositif de cloison selon la revendication 13, **caractérisé en ce que** les rails de fixation inférieur et supérieur (25, 26) sont constitués par au moins trois éléments profilés (27, 28, 30) partiellement emboîtés les uns dans les autres, le cas échéant avec verrouillage par enclenchement élastique, à savoir, d'une part, un profilé de base (27) avec une section sensiblement en forme de U et destiné à être fixé au sol ou au plafond, d'autre part, un profilé intermédiaire (28) de réglage, emboîté sur une profondeur déterminée, éventuellement fixé par une ou plusieurs cale(s) (29), dans la rainure du profilé de base (27) en U et présentant une section en forme de U ou de H et, enfin, un profilé (30) de maintien ou de support du ou des panneaux (23) de la ou des portion(s) de paroi (24), emboîtée avec enclenchement élastique entre les ailes du profilé intermédiaire (28) et comportant une rainure (31) centrale pour la réception d'un bord d'un panneau (23) formant une portion de paroi (24) simple et deux ailes latérales (31') formant chacune au moins une partie d'une rainure latérale (32) ou une surface d'appui latérale (32") ou inférieure (32') destinée à coopérer avec un bord d'un panneau (23) formant une des deux composantes d'une portion de paroi (23) double.

15. Dispositif de cloison selon la revendication 14, **caractérisé en ce que** les rails supérieur et inférieur (25 et 26) comportent en outre, dans le cas d'une portion de paroi (24) double, un quatrième profilé (33) monté par emboîtement avec enclenchement élastique dans la rainure centrale (31) du profilé de maintien ou de support (30) et faisant office de cache dans le cas de panneaux (23) transparents ou fournissant des butées longitudinales (34) dans le cas de panneaux (23) opaques.

16. Dispositif de cloison selon l'une quelconque des revendications 14 et 15, **caractérisé en ce que** chaque rainure latérale (32) de l'un au moins des rails de fixation supérieur et inférieur (25, 26), préférentiellement le rail supérieur (25), est formée par coopération d'une aile latérale (31') en forme de cornière du profilé (30) de maintien avec un profilé complémentaire (35) fermant latéralement la cornière pour constituer une structure profilée en U définissant la rainure (32), ledit profilé complémentaire (35) formant pareclose étant solidarisé de manière amovible par enclenchement élastique sur ladite aile latérale (31') et comportant le cas échéant une rainure secondaire (36) ouverte vers l'intérieur de la rainure latérale (32) considérée et conformée pour la réception d'un joint d'étanchéité (37), en particulier d'un joint à compression, notamment d'un joint à lèvre.

17. Dispositif de cloison selon la revendication 16, **caractérisé en ce que** chaque profilé complémentaire (35) est constitué, d'une part, par une première partie profilée (38) contribuant à la formation d'une structure profilée en U définissant la rainure latérale (32) en coopération avec une aile latérale (31') en cornière du profilé (30) de maintien ou de support, en étant éventuellement pourvue de la rainure secondaire (36), et, d'autre part, par une seconde partie profilée (38') d'accrochage avec verrouillage amovible par enclenchement élastique, venant en prise ou en appui coopérant sur au moins deux sites (39, 39') formés sur l'aile latérale (31') en cornière, en recouvrant sensiblement cette dernière extérieurement.

18. Dispositif de cloison selon la revendication 17, **caractérisé en ce que** chaque aile latérale (31') en cornière présente un premier site (39) d'accrochage avec appui à pivotement limité, sous la forme d'un renfoncement associé à un rebord situé au niveau du bord longitudinal libre de l'aile latérale (31') en cornière, et un second site (39') d'accrochage opposé, sous la forme d'une protubérance s'étendant à proximité du bord de l'aile latérale (31') relié au corps du profilé de maintien ou de support (30), et **en ce que** chaque profilé complémentaire (35) comporte une nervure saillante (40) située à l'interface entre les première et seconde parties (38 et 38') dudit profilé (35), apte à coopérer avec le premier site (39) d'une aile latérale (31'), et un épaississement ou une seconde nervure (40') situé(e) au niveau du bord libre longitudinal de la seconde partie (38') du profilé (35), éventuellement précédé d'une région renfoncée (40") et apte à venir en prise avec blocage sous contrainte élastique au niveau du second site (39') de l'aile latérale (31') considérée lorsque la nervure saillante (40) est en appui coopérant avec le premier site (39) et que la seconde partie (38') recouvre extérieurement ladite aile latérale (31') en cornière en venant en appui surfacique sur la face de cette dernière pourvue du second site (39'), la seconde partie (38') dudit profilé complémentaire (35) présentant en section une structure d'agrafe déformable élastiquement et ledit profilé (35) formant un capot ou une pareclose clipsable.

19. Dispositif de cloison selon la revendication 17, **caractérisé en ce que** chaque aile latérale (31') en cornière présente, d'une part, un premier site (39) d'appui avec contact surfacique, constitué par la surface extérieure de la partie de l'aile (31') adjacente à son bord libre, destiné à coopérer avec une première portion de la seconde partie profilée (38') d'un profilé complémentaire (35) et, d'autre part, un second site (39') d'accrochage sous la forme d'une protubérance s'étendant à proximité du bord de l'aile latérale (31') relié au corps de profilé de maintien ou de support (30), destiné à coopérer avec un épaississement ou une nervure (40') situé(e) au niveau du bord libre longitudinal de la seconde partie (38') du profilé (35), pour réaliser un verrouillage amovible du montage de ce dernier profilé (35) sur l'aile latérale (31') par venue en prise avec blocage sous contrainte élastique, lorsque le contact surfacique entre le premier site (39) et la partie concernée de l'aile (31') est établi, et **en ce que** la seconde partie (38') recouvre extérieurement pour l'essentiel ladite aile latérale (31') en cornière, à l'état monté dudit profilé complémentaire (35), en venant également en appui surfacique sous contrainte sur la face de cette dernière pourvue du second site (39') avec compression simultanée du joint (37) contre le panneau (23) transparent ou non à maintenir, ladite seconde partie (38') dudit profilé complémentaire (35) présentant en section une structure d'agrafe déformable élastiquement et ledit profilé complémentaire (35) formant un capot ou une pareclose clipsable.

20. Dispositif de cloison selon la revendication 14, ou l'une quelconque des revendications 15 à 17 pour autant qu'elle se rattache à ladite revendication 12, **caractérisé en ce qu'**il comprend également un rail de fixation (41) d'une extrémité de la cloison à un mur (42), ledit rail de fixation vertical ou latéral (41) étant également formé par trois éléments profilés (27, 28, 43) dont au moins deux sont identiques au profilé de base (27) et au profilé intermédiaire (28) des rails de fixation supérieur et inférieur (25 et 26).
